# EUROPÄISCHE PATENTSCHRIFT

(11) **EP 3 320 152 B1**
(45) Veröffentlichungstag und Bekanntmachung des Hinweises auf die Patenterteilung: **20.02.2019**
(21) Anmeldenummer: 16724593.5
(22) Anmeldetag: 24.05.2016
(51) Int. Cl.: B05B 7/04, E03C 1/084, E03C 1/02

(54) **SANITÄRE KUPPLUNG**
SANITARY COUPLING
RACCORD SANITAIRE

(30) Priorität: 07.07.2015 DE 202015004825 U
(43) Veröffentlichungstag der Anmeldung: 16.05.2018
(73) Patentinhaber: Neoperl GmbH, 79379 Müllheim (DE)
(72) Erfinder: FANGMEIER, Martin, 79424 Auggen (DE)
(74) Vertreter: Börjes-Pestalozza, Henrich
(86) Internationale Anmeldenummer: PCT/EP2016/000858
(87) Internationale Veröffentlichungsnummer: WO 2017/005336

(56) Entgegenhaltungen:
- WO-A2-2011/007983
- DE-B3-102014 002 175
- GB-A- 2 464 779
- US-A- 4 474 207
- US-A1- 2009 090 793
- US-A1- 2012 248 221

## Beschreibung

Die vorliegende Erfindung betrifft eine sanitäre Kupplung gemäß dem Oberbegriff des Anspruchs 1.

Solche sanitären Kupplungen, die zwei Leitungsabschnitte miteinander verbinden, sind bereits in verschiedenen Ausführungen bekannt. So werden solche sanitären Kupplungen beispielsweise verwendet, um eine Handbrause oder dergleichen Wasserverbrauchsstelle einerseits mit einem Wasseranschluss andererseits zu verbinden. Dabei kann ein Leitungsabschnitt und insbesondere der abströmseitige Leitungsabschnitt eine, meist als Querschnittserweiterung des lichten Durchflussquerschnitts ausgebildete Gehäuseaufnahme aufweisen, in die ein als Einsetzpatrone ausgebildetes Einsetzgehäuse einsetzbar ist, bis ein als Einsetzanschlag dienender Ringflansch am Einsetzgehäuse einen, die Einsetzöffnung umgrenzenden Stirnumfangsrand des ersten Leitungsabschnitts beaufschlagt. Soll im Gehäuseinnenraum des Einsetzgehäuses ein Druckausgleich erfolgen oder soll Umgebungsluft in den Gehäuseinnenraum gesaugt werden, die dort beispielsweise mit dem durchströmenden Wasser durchmischt wird, ist der Gehäuseinnenraum mit der Umgebungsluft zu verbinden, und gleichzeitig auch auf eine flüssigkeitsdichte Verbindung der beiden Leitungsabschnitte zu achten.

So ist aus der EP 2 756 878 A1 eine sanitäre Kupplung vorbekannt, welche eine Handbrause mit einem zuströmseitigen flexiblen Brauseschlauch verbindet. Die Handbrause weist an ihrem, dem Brauseschlauch zugewandten Stirnende eine Gehäuseaufnahme auf, in die ein Einsetzelement einsetzbar ist, welches als Strahlbelüfter dient. Im Einsetzgehäuse des vorbekannten Einsetzelements sind Belüftungsöffnungen vorgesehen, über die in den Gehäuseinnenraum Umgebungsluft angesaugt werden kann, welche über die Schraubverbindung zwischen der Handbrause und dem benachbarten Brauseschlauch zugeführt wird. Die Luftführung in der vorbekannten sanitären Kupplung wird jedoch über enge Spalten geführt, was auf die Luftzufuhr limitierend wirken kann.

Aus der US 2009/0090793 A1 kennt man bereits eine Handbrause, in der ein belüfteter Brausestrahl geformt werden soll, den der Anwender während des Duschvorgangs als belebenden und angenehmen Wasserstrahl wahrnimmt. Die vorbekannte Handbrause weist dazu im Bereich eines stabförmigen Griffabschnitts oder im Bereich ihres Brausekopfes eine Belüftungseinrichtung mit einem den lichten Durchlaufquerschnitt verengenden Leitungsabschnitt auf, der in einer Belüftungszone mündet, die mit der Atmosphäre über zumindest einen Belüftungskanal verbunden ist. An diese Belüftungszone schließt sich ein trichterförmiger Auffangabschnitt an, der den in der Belüftungszone mit Umgebungsluft angereicherten Wasserstrahl bündelt, bevor der derart belüftete Wasserstrahl über eine die Strahlgeschwindigkeit reduzierende Querschnittserweiterung zum Auslauf der vorbekannten Handbrause geführt wird. Da die einlaufseitige Öffnung des zumindest einen Belüftungskanals an der vorbekannten Handbrause und insbesondere an deren Griffabschnitt angeordnet ist, besteht die Gefahr, dass der die Handbrause ergreifende Anwender diese einlaufseitige Öffnung des Belüftungskanals mit der Hand unbeabsichtigt verschließt und ein belüfteter Wasserstrahl wider Erwarten nicht erzeugt werden kann.

Aus der US 2012/248221 A1 ist bereits eine sanitäre Kupplung der eingangs erwähnten Art vorbekannt, die einen zuströmseitigen ersten Leitungsabschnitt und einen abströmseitigen zweiten Leitungsabschnitt miteinander verbindet. Die sanitäre Kupplung, die als Wasserspareinheit ausgebildet ist und das durchströmende Wasser dazu mit Umgebungsluft anreichern soll, weist ein zuströmseitiges erstes und ein abströmseitiges zweites Kupplungsteil auf, die
miteinander lösbar verbunden sind. Das zuströmseitige erste Kupplungsteil, das gleichzeitig als Einsetzgehäuse für ein Filtersieb dient, ist mit einem zuströmseitigen Kupplungsteil-Abschnitt über eine stirnseitige Einsetzöffnung in eine Gehäuseaufnahme in den zuströmseitigen ersten Leitungsabschnitt eingesetzt und darin über eine zwischen dem Kupplungsteil und dem Leitungsabschnitt vorgesehene Schraubverbindung gesichert. Dabei beaufschlagt ein als Einsetzanschlag dienender Ringflansch am Einsetzgehäuse den die Einsetzöffnung des ersten Leitungsabschnitts umgrenzenden Stirnumfangsrand. Das zuströmseitige Kupplungsteil weist einen abströmseitigen Kupplungsteil-Abschnitt auf, der zapfenförmig über den ersten Kupplungsteil-Abschnitt vorsteht und in dem abströmseitigen Leitungsabschnitt mündet. Das zuströmseitige erste Kupplungsteil weist in dem zwischen seinen Kupplungsteil-Abschnitten angeordneten Teilbereich radial orientierte Belüftungskanäle auf, in denen jeweils ein Rückschlagventil vorgesehen ist. Diese Belüftungskanäle verbinden eine zwischen den Kupplungsteilen verbleibende Ringzone mit dem flüssigkeitsführenden Gehäuseinnenraum des zuströmseitigen ersten Kupplungsteiles, wobei ein Ausströmen des das Kupplungsteil durchströmenden Wassers mittels der Rückschlagventile verhindert wird. Durch das, durch die vorbekannte Kupplung durchströmende Wasser wird Umgebungsluft über die Belüftungskanäle wasserstrahlpumpenartig in den flüssigkeitsführenden Gehäuseinnenraum der sanitären Kupplung eingesaugt und dort mit dem durchströmenden Wasser vermischt.

Das Dokument US2012/248221 entspricht dem Oberbegriff des Anspruchs 1, und wird als nächstliegender Stand der Technik angesehen.

Es besteht die Aufgabe, eine sanitäre Kupplung der eingangs erwähnten Art zu schaffen, die ein möglichst ungehindertes Kommunizieren zwischen einen im Bereich der Schlauchkupplung angeordneten Einsetzelement einerseits und der Umgebungsluft andererseits erlaubt, ohne dass dadurch die Dichtigkeit der Schlauchkupplung beeinträchtigt wird.

Die erfindungsgemäße Lösung dieser Aufgabe besteht bei der sanitären Kupplung der eingangs erwähnten Art insbesondere darin, dass der Gehäuseinnenraum des Einsetzgehäuses volumenveränderbar ist und mit der Umgebungsluft kommuniziert, um einen Druckausgleich in dem volumenveränderbaren Gehäuseinnenraum des Einsetzgehäuses zu bewirken, dass der die Gehäuseaufnahme aufweisende erste Leitungsabschnitt mindestens einen zum Stirnumfangsrand sowie zum Innen- und zum Außenumfang des ersten Leitungsabschnitts hin offenen Luftschlitz hat, und dass der Luftspalt den wenigstens einen Luftkanal mit dem mindestens einen Luftschlitz verbindet.

Die erfindungsgemäße sanitäre Kupplung ist dazu vorgesehen, einen zuströmseitigen und einen abströmseitigen Leitungsabschnitt miteinander zu verbinden. Dabei ist der erfindungsgemäßen Kupplung ein sanitäres Einsetzelement zugeordnet, das ein als Einsetzpatrone ausgebildetes Einsetzgehäuse hat. Dieses Einsetzgehäuse, dessen Gehäuseinnenraum volumenveränderbar ist und dazu mit der Umgebungsluft kommunizieren soll, um einen Druckausgleich in dem volumenveränderbaren Gehäuseinnenraum des Einsetzgehäuses zu bewirken, ist über eine stirnseitige Einsetzöffnung in eine Gehäuseaufnahme in einem ersten Leitungsabschnitt einsetzbar, wobei dieser erste Leitungsabschnitt der zuströmseitige oder besser der abströmseitige Leitungsabschnitt sein kann. Das Einsetzgehäuse ist in diesen ersten Leitungsabschnitt einsetzbar, bis ein als Einsetzanschlag dienender Ringflansch am Einsetzgehäuse einen, die Einsetzöffnung umgrenzenden Stirnumfangsrand des ersten Leitungsabschnitts beaufschlagt. Zwischen dem Gehäuseaußenumfang des Einsetzgehäuses und dem Innenumfang der Gehäuseaufnahme ist eine Ringzone vorgesehen. In einem Teilbereich dieser Ringzone ist mindestens ein Luftkanal vorgesehen, der zwischen dem Gehäuseinnenraum und dem Gehäuseaußenumfang wirksam ist. Der die Gehäuseaufnahme aufweisende erste Leitungsabschnitt weist mindestens einen Luftschlitz auf, der zu dem die Einsetzöffnung umgrenzenden Stirnumfangsrand sowie zum Innen- und zum Außenumfang des ersten Leitungsabschnitts hin offen ausgebildet ist. Des Weiteren ist in dem zwischen dem Gehäuseaußenumfang und dem Innenumfang der Gehäuseaufnahme ein Luftspalt angeordnet, der den wenigstens einen Luftkanal mit dem mindestens einen Luftschlitz verbindet. Die Umgebungsluft kann somit über den mindestens einen Luftschlitz und den wenigstens einen Luftkanal sowie den dazwischen vorgesehenen Luftspalt mit dem Gehäuseinnenraum des Einsetzgehäuses kommunizieren. Da der Luftkanal und der Luftschlitz über den in Umfangsrichtung orientierten Luftspalt verbunden sind, ist eine besondere Ausrichtung von Einsetzelement und des die Gehäuseaufnahme aufweisenden ersten Leitungsabschnitts nicht erforderlich. Eine sichere und feste Verbindung der Leitungsabschnitte wird nicht beeinträchtigt, obwohl die Umgebungsluft über den Luftkanal, den Luftspalt und den Luftschlitz gut kommunizieren kann.

Damit der Gehäuseinnenraum des Einsetzgehäuses mit der Umgebungsluft kommunizieren kann, ist es zweckmäßig, wenn die zwischen dem Gehäuseaußenumfang des Einsetzgehäuses und dem Innenumfang der Gehäuseaufnahme vorgesehene Ringzone mittels wenigstens einer Ringdichtung radial abgedichtet ist.

Dabei ist es besonders vorteilhaft, wenn die Ringdichtung mit Abstand vom Ringflansch angeordnet ist, wobei der den zwischen Gehäuseinnenraum und Gehäuseaußenumfang wirksamen Luftkanal aufweisende Teilbereich der Ringzone vorzugsweise zwischen dem Ringflansch und der wenigstens einen Ringdichtung angeordnet ist.

Um die Ringzone zwischen dem Gehäuseaußenumfang und dem Innenumfang der Gehäuseaufnahme radial abdichten zu können, kann am Außenumfang des Einsetzgehäuses eine Lippendichtung oder auch ein Dichtwulst vorgesehen sein. Eine besonders einfache und vorteilhafte Ausführungsform gemäß der Erfindung sieht jedoch vor, dass die wenigstens eine Ringdichtung als Dichtring ausgebildet ist, der in einer Haltenut am Gehäuseaußenumfang des Einsetzgehäuses gehalten ist.

Eine besonders einfache und vorteilhafte Weiterbildung gemäß der Erfindung, bei welcher der Ringflansch an dem dem benachbarten Leitungsabschnitt zugewandten Stirnende des Einsetzelements angeordnet sein kann, sieht vor, dass der zweite Leitungsabschnitt gegenüber dem Ringflansch axial abgedichtet ist.

Dazu ist es zweckmäßig, wenn zwischen dem Ringflansch und dem benachbarten Stirnumfangsrand des zweiten Leitungsabschnitts ein Dichtring vorgesehen ist.

Um die beiden Leitungsabschnitte sicher und fest und dennoch lösbar miteinander verbinden zu können, ist es vorteilhaft, wenn der zuströmseitige und der abströmseitige Leitungsabschnitt mittels einer Schraubverbindung oder einer Bajonett-Verbindung miteinander verbunden sind.

Sofern die Leitungsabschnitte über eine Schraubverbindung miteinander verbunden sind, sieht eine bevorzugte Ausführungsform gemäß der Erfindung vor, dass an dem einen Leitungsabschnitt außenumfangsseitig ein Außengewinde vorgesehen ist, welches mit einem Innengewinde in einer Überwurfmutter zusammenwirkt, welche Überwurfmutter an dem anderen Leitungsabschnitt drehbar, aber zumindest in Richtung zum Außengewinde axial unverrückbar gehalten ist.

Eine besonders vorteilhafte Weiterbildung gemäß der Erfindung, die das Kommunizieren des Gehäuseinnenraums mit der Umgebungsluft wesentlich begünstigt, sieht vor, dass der Luftschlitz in eine Längsnut am Außenumfang des ersten Leitungsabschnitts übergeht, welche Längsnut in axialer Richtung das Außengewinde durchsetzt. Dabei ist es vorteilhaft, wenn die Längsnut sich bis über den, dem benachbarten Leitungsabschnitt abgewandten Stirnumfangsrand der Überwurfmutter erstreckt.

Zusätzlich oder stattdessen kann es vorteilhaft sein, wenn die Längsnut sich über die gesamte Längserstreckung des Außengewindes erstreckt und vorzugsweise über die dem Stirnumfangsrand des ersten Leitungsabschnitts abgewandte Gewindesteigung hinausgeht.

Eine bevorzugte Ausführungsform gemäß der Erfindung sieht vor, dass das Außengewinde an dem ersten Leitungsabschnitt vorgesehen ist und dass die Überwurfmutter an dem zweiten Leitungsabschnitt drehbar gehalten ist.

Dabei wird eine Ausführung bevorzugt, bei welcher der erste Leitungsabschnitt der abströmseitige Leitungsabschnitt und der zweite Leitungsabschnitt der zuströmseitige Leitungsabschnitt ist.

Eine besonders einfache und leicht herstellbare Ausführungsform gemäß der Erfindung sieht vor, dass der Luftspalt durch eine Ringnut, durch einen Einstich oder durch einen Ringspalt am Gehäuseaußenumfang des Einsetzgehäuses und/oder am Innenumfang der Gehäuseaufnahme des ersten Leitungsabschnitts gebildet ist.

Weiterbildungen gemäß der Erfindung ergeben sich aus den Ansprüchen in Verbindung mit der Zeichnung sowie der FigurenbeSchreibung. Nachstehend wird die Erfindung anhand eines bevorzugten Ausführungsbeispieles noch näher beschrieben.

Es zeigt:
- Fig. 1: eine, in einer perspektivischen Ansicht einzelner Bestandteile gezeigte sanitäre Kupplung, die einen ersten Leitungsabschnitt mit einem hier nicht weiter gezeigten zweiten Leitungsabschnitt verbindet, wobei die sanitäre Kupplung auch ein sanitäres Einsetzelement umfasst, das ein als Einsetzpatrone ausgebildetes Einsetzgehäuse hat, das über eine stirnseitige Einsetzöffnung in eine Gehäuseaufnahme im ersten Leitungsabschnitt einsetzbar ist, bis ein als Einsetzanschlag dienender Ringflansch am Einsetzgehäuse einen die Einsetzöffnung umgrenzenden Stirnumfangsrand des ersten Leitungsabschnitts beaufschlagt,
- Fig. 2: die in Figur 1 gezeigten Bestandteile der sanitären Kupplung in einer auseinandergezogenen Einzelteildarstellung des ersten Leitungsabschnitts sowie des darin eingesetzten Einsetzelements,
- Fig. 3: den ersten Leitungsabschnitt mit seiner stirnseitigen Einsetzöffnung vor dem Einsetzen des ebenfalls dargestellten Einsetzelements in die Gehäuseaufnahme dieses ersten Leitungsabschnitts,
- Fig. 4: die in den Figuren 1 bis 3 gezeigten Bestandteile der sanitären Kupplung in einem Längsschnitt,
- Fig. 5: die ebenfalls längsgeschnittene sanitäre Kupplung mit ihrem ersten Leitungsabschnitt, wobei der damit verbundene zweite Leitungsabschnitt auch hier nur durch die am zweiten Leitungsabschnitt drehbar gehaltene Überwurfmutter angedeutet ist,
- Fig. 6: die sanitäre Kupplung aus den Figuren 1 bis 5 in einer Detaildarstellung im Bereich des die Einsetzöffnung umgrenzenden Stirnumfangsrand des ersten Leitungsabschnitts in einem Detail-Längsschnitt in dem in Figur 5 umgrenzten Teilbereich,
- Fig. 7: die sanitäre Kupplung aus den Figuren 1 bis 6 in einem gegenüber den Figuren 5 und 6 in Umfangsrichtung verdrehten Längsschnitt,
- Fig. 8: die Schlauchkupplung aus den Figuren 1 bis 7 in einem Detail-Längsschnitt im Bereich des die Einsetzöffnung umgrenzenden Stirnumfangsrands,
- Fig. 9: den ersten Leitungsabschnitt mit dem in seine Gehäuseaufnahme eingesetzten Einsetzelement in einem Längsschnitt,
- Fig. 10: den ersten Leitungsabschnitt in einem Detail-Längsschnitt in dem in Figur 9 umgrenzten Teilbereich zwischen dem die Einsetzöffnung umgrenzenden Stirnumfangsrand und dem als Einsetzanschlag dienenden Ringflansch und
- Fig. 11: den ersten Leitungsabschnitt mit dem in seine Gehäuseaufnahme eingesetzten Einsetzelement in einem Querschnitt durch Querschnittsebene XI/XI aus Figur 9.

In den Figuren 1 und 2 ist eine sanitäre Kupplung 1 dargestellt, die einen zuströmseitigen und einen abströmseitigen Leitungsabschnitt miteinander verbindet. In den Figuren 1 und 2 ist von diesen Leitungsabschnitten nur ein erster Leitungsabschnitt 2 gezeigt, während der damit verbundene zweite Leitungsabschnitt nur durch eine Überwurfmutter 3 angedeutet ist. Diese Überwurfmutter 3 ist an dem hier nicht weiter dargestellten zweiten Leitungsabschnitt drehbar, aber in Richtung zum ersten Leitungsabschnitt 2 axial unverrückbar gehalten. Am zweiten Leitungsabschnitt kann dazu ein als Anschlag dienender Ringflansch oder Ringabsatz vorgesehen sein, der mit einem diesen Anschlag hintergreifenden und beispielsweise ebenfalls als Ringabsatz oder Ringflansch ausgebildeten Gegenanschlag am Innenumfang der hülsenförmigen Überwurfmutter 3 zusammenwirkt.

Die hier dargestellte Kupplung 1 kann beispielsweise verwendet werden, um eine Handbrause oder dergleichen Wasserverbrauchsstelle einerseits mit einem Wasseranschluss andererseits zu verbinden, wobei in einem der Leitungsabschnitte und hier im ersten Leitungsabschnitt 2 ein als Einsetzpatrone ausgebildetes Einsetzgehäuse 4 eines sanitären Einsetzelements 5 eingesetzt ist, dessen Gehäuseinrienraum 6 mit der Umgebungsluft zu kommunizieren hat. Das Einsetzgehäuse 4, dessen Gehäuseinnenraum 6 mit der Umgebungsluft kommunizieren soll, ist über eine stirnseitige Einsetzöffnung in eine Gehäuseaufnahme 7 des ersten Leitungsabschnitts 2 eingesetzt, wobei dieser erste Leitungsabschnitt 2 der zuströmseitige oder besser - wie hier - der abströmseitige Leitungsabschnitt sein kann. Das Einsetzgehäuse 4 ist in diesen ersten Leitungsabschnitt 2 einsetzbar, bis ein als Einsetzanschlag dienender Ringflansch 8 am Einsetzgehäuse 4 einen, die Einsetzöffnung umgrenzenden Stirnumfangsrand 9 des ersten Leitungsabschnitts 2 beaufschlagt.

Damit der Gehäuseinnenraum 6 des Einsetzgehäuses 4 mit der Umgebungsluft kommunizieren kann, ist eine Ringzone 10 zwischen dem Gehäuseaußenumfang des Einsetzgehäuses 4 und dem Innenumfang der Gehäuseaufnahme 7 mittels wenigstens einer Ringdichtung 11 radial abgedichtet. Diese Ringdichtung 11, die hier als ein Dichtring ausgebildet ist, der in einer Haltenut 15 am Au-βenumfang des Einsetzgehäuses 4 gehalten ist, ist mit Abstand vom Ringflansch 8 angeordnet. In dem zwischen dem Ringflansch 8 und der wenigstens einen Ringdichtung 11 angeordneten Teilbereich der Ringzone 10 ist mindestens ein Luftkanal 12 vorgesehen, der zwischen dem Gehäuseinnenraum 6 und dem Gehäuseaußenumfang des Einsetzgehäuses 4 wirksam ist.

Der die Gehäuseaufnahme 7 aufweisende erste Leitungsabschnitt 2 weist mindestens einen Luftschlitz 13 auf, der zu dem die Einsetzöffnung umgrenzenden Stirnumfangsrand 9 sowie zum Innen- und zum Außenumfang des ersten Leitungsabschnitts 2 hin offen ausgebildet ist. Des Weiteren ist zwischen dem Gehäuseaußenumfang des Einsetzgehäuses 4 und dem Innenumfang der Gehäuseaufnahme 7 ein Luftspalt 14 vorgesehen, der den wenigstens einen Luftkanal 12 mit dem mindestens einen Luftschlitz 13 verbindet. Die Umgebungsluft kann somit über den mindestens einen Luftschlitz 13, den wenigstens einen Luftkanal 12 sowie den dazwischen vorgesehenen Luftspalt 14 mit dem Gehäuseinnenraum 6 des Einsetzgehäuses 4 kommunizieren. Da der Luftkanal 12 und der Luftschlitz 13 über den in Umfangsrichtung orientierten und hier umlaufenden Luftspalt 14 verbunden sind, ist eine besondere Ausrichtung des Einsetzelements 5 und des die Gehäuseaufnahme 7 aufweisenden ersten Leitungsabschnitts 2 nicht erforderlich. Eine sichere und feste Verbindung der Leitungsabschnitte wird nicht beeinträchtigt, obwohl die Umgebungsluft über den Luftkanal 12, den Luftspalt 14 und den Luftschlitz 13 gut kommunizieren kann.

In den Figuren 2 bis 7 ist erkennbar, dass der zweite Leitungsabschnitt gegenüber dem Ringflansch 8 axial abgedichtet ist. Dazu ist zwischen dem Ringflansch 8 und dem hier nicht weiter dargestellten benachbarten Stirnumfangsrand des zweiten Leitungsabschnitts ein Dichtring 16 vorgesehen.

Möglich ist, dass der zuströmseitige und der abströmseitige Leitungsabschnitt mittels einer Bajonett-Verbindung miteinander verbunden sind. Die hier dargestellte bevorzugte Ausführungsform sieht demgegenüber vor, dass der zuströmseitige und der abströmseitige Leitungsabschnitt mittels einer Schraubverbindung miteinander verbunden sind. Dazu ist an dem einen Leitungsabschnitt 2 außenumfangsseitig ein Außengewinde 17 vorgesehen, welches mit einem Innengewinde 18 in der dem zweiten Leitungsabschnitt zugeordneten Überwurfmutter 3 zusammenwirkt.

In dem hier gezeigten Ausführungsbeispiel ist das Außengewinde 17 an dem ersten Leitungsabschnitt 2 vorgesehen, während demgegenüber die Überwurfmutter 3 an dem hier nicht weiter gezeigten zweiten Leitungsabschnitt drehbar gehalten ist. In dem hier gezeigten Ausführungsbeispiel ist der erste Leitungsabschnitt 2 der abströmseitige Leitungsabschnitt, während der zweite Leitungsabschnitt der zuströmseitige Leitungsabschnitt sein soll.

Aus einem Vergleich der Figuren 2 bis 10 wird deutlich, dass der Luftschlitz 13 in eine Längsnut 19 am Außenumfang des ersten Leitungsabschnitts 2 übergeht, welche Längsnut 19 in axialer Richtung das Außengewinde 17 durchsetzt.

Die Längsnut 19 erstreckt sich bis über den dem zweiten Leitungsabschnitt abgewandten Stirnumfangsrand der Überwurfmutter 3. Zusätzlich oder stattdessen kann es vorteilhaft sein, wenn die Längsnut 19 sich über die gesamte Längserstreckung des Außengewindes 17 erstreckt und - wie hier - vorzugsweise sogar über die dem Stirnumfangsrand 9 des ersten Leitungsabschnitts 2 abgewandte Gewindesteigung 20 hinausgeht.

Das Einsetzelement 5 ist hier als Druckbegrenzer (,Pressure limiter) ausgebildet, der einer beispielsweise druckbedingten Temperaturerhöhung auf der Abströmseite und somit im ersten Leitungsabschnitt 2 entgegenwirkt. Das Einsetzgehäuse 4 hat dazu einen das Einsetzgehäuse 4 übergreifenden topfförmigen Kolben 21, der bei einer Druckerhöhung auf der Abströmseite und somit im ersten Leitungsabschnitt 2 gegen die Rückstellkraft einer, zwischen Kolben 21 und Einsetzgehäuse 4 wirksamen Rückstell- oder Druckfeder 23 in Richtung zum Einsetzgehäuse 4 gedrückt werden kann. Durch das Eindrücken des Kolbens 21 während einer Druckerhöhung im ersten Leitungsabschnitt 2 erfolgt im Einsetzgehäuse 4 eine Volumenveränderung, die wesentlich erleichtert wird, wenn der Gehäuseinnenraum 6 des Einsetzgehäuses 4 mit der Umgebungsluft kommunizieren kann. Über das hier dargestellten Anwendungsbeispiel hinaus, bei welchem der Gehäuseinnenraum 6 des Einsetzgehäuses 4 mit der Umgebungsluft kommuniziert, um einen Druckausgleich in dem volumenveränderbaren Gehäuseinnenraum 6 des Einsetzgehäuses 4 zu bewirken, kann das erfindungsgemäße Funktionsprinzip der Kupplung 1 auch verwendet werden, um Umgebungsluft in den Gehäuseinnenraum 6 des Einsetzgehäuses 4 eines Einsetzelements 5 einzusaugen.

Aus einem Vergleich der Figuren 4 bis 8 wird deutlich, dass der Luftspalt 14 durch einen Einstich oder eine zum Einsetzgehäuse 4 sowie zum Stirnumfangsrand 9 hin offene Ringnut 22 am Innenumfang der Gehäuseaufnahme 7 gebildet ist. Der erste Leitungsabschnitt 2 kann auch als Handbrausegriff, als Armaturenanschluss oder als Kopfbrause ausgebildet sein. Damit das in diesen ersten Leitungsabschnitt eingesetzte Einsetzelement 5 mit der Umgebungsluft kommunizieren kann, sind der wenigstens eine Luftkanal 12, der mindestens eine Luftschlitz 13 sowie der Luftspalt 14 vorgesehen, die komplizierte Bohrungen oder Löcher an der sanitären Kupplung 1 ersetzen, welche Löcher bei einem Spritzgussteil nur durch die Verwendung eines aufwändigen Schieberwerkzeuges oder durch nachgelagerte Arbeitsgänge hergestellt werden können. Es ist ein besonderer Vorteil der hier dargestellten Kupplung 1, dass sie nur eine vergleichsweise geringe Größe erfordert, wodurch die Installationen im Bereich dieser Kupplung 1 kleiner ausfallen können.

### Bezugszeichenliste

- 1: sanitäre Kupplung
- 2: erster Leitungsabschnitt
- 3: Überwurfmutter
- 4: Einsetzgehäuse
- 5: Einsetzelement
- 6: Gehäuseinnenraum
- 7: Gehäuseaufnahme
- 8: Ringflansch
- 9: Stirnumfangsrand
- 10: Ringzone
- 11: Ringdichtung
- 12: Luftkanal
- 13: Luftschlitz
- 14: Luftspalt
- 15: Haltenut
- 16: Dichtring
- 17: Außengewinde
- 18: Innengewinde
- 19: Längsnut
- 20: Gewindesteigung
- 21: Kolben
- 22: Ringnut
- 23: Rückstell- oder Druckfeder

## Patentansprüche

1. Sanitäre Kupplung (1), die (1) einen zuströmseitigen und einen abströmseitigen Leitungsabschnitt miteinander verbindet, mit einem sanitären Einsetzelement (5), das (5) ein als Einsetzpatrone ausgebildetes Einsetzgehäuse (4) hat, welches Einsetzgehäuse (4) über eine stirnseitige Einsetzöffnung in eine Gehäuseaufnahme (7) in einem ersten Leitungsabschnitt (2) eingesetzt ist, bis ein als Einsetzanschlag dienender Ringflansch (8) am Einsetzgehäuse (4) einen, die Einsetzöffnung umgrenzenden Stirnumfangsrand (9) des ersten Leitungsabschnitts (2) beaufschlagt, wobei das Einsetzgehäuse (4) einen Gehäuseinnenraum (6) hat, der mit der Umgebungsluft kommuniziert, wobei zwischen dem Gehäuseaußenumfang des Einsetzgehäuses (4) und dem Innenumfang der Gehäuseaufnahme (7) eine Ringzone (10) vorgesehen ist, die in einem Teilbereich mindestens einen zwischen dem Gehäuseinnenraum (6) und dem Gehäuseaußenumfang wirksamen Luftkanal (12) aufweist, und wobei in dem zwischen dem Ringflansch (8) und wenigstens einer Ringdichtung (11) angeordneten Teilbereich der Ringzone (10) ein Luftspalt (14) zwischen dem Gehäuseaußenumfang und dem Innenumfang der Gehäuseaufnahme (7) angeordnet ist, **dadurch gekennzeichnet, dass** der Gehäuseinnenraum (6) des Einsetzgehäuses (4) volumenveränderbar ist und mit der Umgebungsluft kommuniziert, um einen Druckausgleich in dem volumenveränderbaren Gehäuseinnenraum (6) des Einsetzgehäuses (4) zu bewirken, dass der die Gehäuseaufnahme (7) aufweisende erste Leitungsabschnitt (2) mindestens einen zum Stirnumfangsrand (9) sowie zum Innen- und zum Außenumfang des ersten Leitungsabschnitts (2) hin offenen Luftschlitz (13) hat, und dass der Luftspalt (14) den wenigstens einen Luftkanal (12) mit dem mindestens einen Luftschlitz (13) verbindet.

2. Sanitäre Kupplung nach Anspruch 1, **dadurch gekennzeichnet, dass** die Ringzone (10) mittels der wenigstens einen Ringdichtung (11) radial abgedichtet ist, die mit Abstand vom Ringflansch (8) angeordnet ist.

3. Sanitäre Kupplung nach Anspruch 1 oder 2, **dadurch gekennzeichnet, dass** in dem zwischen dem Ringflansch (8) und der wenigstens einen Ringdichtung (11) angeordneten Teilbereich der Ringzone (10) der mindestens eine, zwischen dem Gehäuseinnenraum (6) und dem Gehäuseaußenumfang wirksame Luftkanal (12) vorgesehen ist.

4. Sanitäre Kupplung nach einem der Ansprüche 1 bis 3, **dadurch gekennzeichnet, dass** die wenigstens eine Ringdichtung (11) in einer Haltenut (15) am Gehäuseaußenumfang des Einsetzgehäuses (4) gehalten ist.

5. Sanitäre Kupplung nach einem der Ansprüche 1 bis 4, **dadurch gekennzeichnet, dass** der zweite Leitungsabschnitt gegenüber dem Ringflansch (8) axial abgedichtet ist.

6. Sanitäre Kupplung nach Anspruch 5, **dadurch gekennzeichnet, dass** zwischen dem Ringflansch (8) und dem benachbarten Stirnumfangsrand (9) des zweiten Leitungsabschnitts eine Dichtung und insbesondere ein Dichtring (16) vorgesehen ist.

7. Sanitäre Kupplung nach einem der Ansprüche 1 bis 6, **dadurch gekennzeichnet, dass** der zuströmseitige und der abströmseitige Leitungsabschnitt mittels einer Schraubverbindung oder einer Bajonett-Verbindung miteinander verbunden sind.

8. Sanitäre Kupplung nach Anspruch 7, **dadurch gekennzeichnet, dass** an dem einen Leitungsabschnitt (2) außenumfangsseitig ein Außengewinde (17) vorgesehen ist, welches mit einem Innengewinde (18) in einer Überwurfmutter (3) zusammenwirkt, welche Überwurfmutter (3) an dem anderen Leitungsabschnitt drehbar, aber zumindest in Richtung zum Außengewinde (17) axial unverrückbar gehalten ist.

9. Sanitäre Kupplung nach einem der Ansprüche 1 bis 8, **dadurch gekennzeichnet, dass** der zweite Leitungsabschnitt gegenüber dem Ringflansch (8) axial abgedichtet ist.

10. Sanitäre Kupplung nach Anspruch 8 oder 9, **dadurch gekennzeichnet, dass** die Überwurfmutter (3) an dem zweiten Leitungsabschnitt drehbar gehalten ist.

11. Sanitäre Kupplung nach einem der Ansprüche 1 bis 10, **dadurch gekennzeichnet, dass** der erste Leitungsabschnitt (2) der abströmseitige Leitungsabschnitt und der zweite Leitungsabschnitt der zuströmseitige Leitungsabschnitt ist.

12. Sanitäre Kupplung nach einem der Ansprüche 1 bis 11, **dadurch gekennzeichnet, dass** der Luftschlitz (13) in eine Längsnut (19) am Außenumfang des ersten Leitungsabschnitts (2) übergeht, welche Längsnut (19) in axialer Richtung das Außengewinde (17) durchsetzt.

13. Sanitäre Kupplung nach Anspruch 12, **dadurch gekennzeichnet, dass** sich die Längsnut (19) bis über den dem zweiten Leitungsabschnitt abgewandten Stirnumfangsrand der Überwurfmutter (3) erstreckt.

14. Sanitäre Kupplung nach Anspruch 12 oder 13, **dadurch gekennzeichnet, dass** die Längsnut (19) sich über die gesamte Längserstreckung des Außengewindes (17) erstreckt und vorzugsweise über die dem Stirnumfangsrand (9) des ersten Leitungsabschnitts (2) abgewandte Gewindesteigung (20) hinausgeht.

15. Sanitäre Kupplung nach einem der Ansprüche 1 bis 14, **dadurch gekennzeichnet, dass** der Luftspalt (14) durch eine Ringnut (22), einen Einstich oder einen Ringspalt am Gehäuseaußenumfang des Einsetzgehäuses (4) und/oder am Innenumfang der Gehäuseaufnahme (7) des ersten Leitungsabschnitts (2) gebildet ist.

## Claims

1. Sanitary coupling (1) which (1) connects an inflow-side and an outflow-side line section to each other, with a sanitary insert element (5) which (5) has an insert housing (4) designed as an insert cartridge, which insert housing (4) is inserted via an end-side insert opening into a housing receptacle (7) in a first line section (2) until an annular flange (8), which serves as an insert stop, on the insert housing (4) acts upon an end circumferential edge (9) of the first line section (2), said end circumferential edge bounding the insert opening, wherein the insert housing (4) has a housing interior (6) which communicates with the ambient air, wherein an annular zone (10) is provided between the housing outer circumference of the insert housing (4) and the inner circumference of the housing receptacle (7), which, in a partial region, has at least one air duct (12) which is effective between the housing interior (6) and the housing outer circumference and wherein in the partial region of the annular zone (10) that is arranged between the annular flange (8) and at least one annular seal (11), an air gap (14) is arranged between the housing outer circumference and the inner circumference of the housing receptacle (7), **characterized in that** the housing interior (6) of the insert housing (4) is changeable in volume and communicates with the ambient air in order to bring about pressure equalisation in the volume-variable housing interior (6) of the insert housing (4), **in that** the first line section (2) having the housing receptacle (7) has at leas tone air slot (13) which is open towards the end circumferential edge (9) and towards the inner circumference and towards the outer circumference of the first line portion (2), and **in that** the air gap (14) connects the at least one air duct (12) to the at least one air slot (13).

2. Sanitary coupling according to Claim 1, **characterized in that** the annular zone (10) is sealed radially by means of the at least one annular seal (11) which is arranged at a distance from the annular flange (8).

3. Sanitary coupling according to Claim 1 or 2, **characterized in that**, in the partial region of the annular zone (10) that is arranged between the annular flange (8) and the at least one annular seal (11), the at least one air duct (12) which is effective between the housing interior (6) and the housing outer circumference is provided.

4. Sanitary coupling according to one of Claims 1 to 3, **characterized in that** the at least one annular seal (11) is held in a holding groove (15) on the housing outer circumference of the insert housing (4).

5. Sanitary coupling according to one of Claims 1 to 4, **characterized in that** the second line section is sealed axially in relation to the annular flange (8).

6. Sanitary coupling according to Claim 5, **characterized in that** a seal and in particular a sealing ring (16) is provided between the annular flange (8) and the adjacent end circumferential edge (9) of the second line section.

7. Sanitary coupling according to one of Claims 1 to 6, **characterized in that** the inflow-side and the outflow-side line section are connected to each other by means of a screw connection or a bayonet connection.

8. Sanitary coupling according to Claim 7, **characterized in that** an external thread (17) is provided on the outer circumferential side on the one line section (2), which external thread interacts with an internal thread (18) in a union nut (3), which union nut (3) is held rotatably on the other line section, but axially immovably at least in the direction of the external thread (17).

9. Sanitary coupling according to one of Claims 1 to 8, **characterized in that** the second line section is sealed axially in relation to the annular flange (8).

10. Sanitary coupling according to Claim 8 or 9, **characterized in that** the union nut (3) is held rotatably on the second line section.

11. Sanitary coupling according to one of Claims 1 to 10, **characterized in that** the first line section (2) is the outflow-side line section and the second line section is the inflow-side line section.

12. Sanitary coupling according to one of Claims 1 to 11, **characterized in that** the air slot (13) merges into a longitudinal groove (19) on the outer circumference of the first line section (2), which longitudinal groove (19) passes through the external thread (17) in the axial direction.

13. Sanitary coupling according to Claim 12, **characterized in that** the longitudinal groove (19) extends over the end circumferential edge of the union nut (3), which end circumferential edge faces away from the second line section.

14. Sanitary coupling according to Claim 12 or 13, **characterized in that** the longitudinal groove (19) extends over the entire longitudinal extent of the external thread (17) and preferably goes beyond the thread pitch (20) facing away from the end circumferential edge (9) of the first line section (2) .

15. Sanitary coupling according to one of Claims 1 to 14, **characterized in that** the air gap (14) is formed by an annular groove (22), a recess or an annular gap on the housing outer circumference of the insert housing (4) and/or on the inner circumference of the housing receptacle (7) of the first line section (2).

## Revendications

1. Raccord sanitaire (1), qui (1) relie l'une à l'autre une partie de conduite amont et une partie de conduite aval, avec un élément d'insertion sanitaire (5), qui (5) comporte un boîtier d'insertion (4) sous forme de cartouche d'insertion, boîtier d'insertion (4) qui est inséré par une ouverture d'insertion frontale dans un logement de boîtier (7) dans une première partie de conduite (2), jusqu'à ce qu'une bride annulaire (8) servant de butée d'insertion sur le boîtier d'insertion (4) touche un bord périphérique frontal (9) de la première partie de conduite (2) entourant l'ouverture d'insertion, dans lequel le boîtier d'insertion (4) présente une chambre intérieure de boîtier (6), qui communique avec l'air ambiant, dans lequel il est prévu entre la périphérie extérieure de boîtier du boîtier d'insertion (4) et la périphérie intérieure du logement de boîtier (7) une zone annulaire (10), qui présente dans une région partielle au moins un canal d'aération (12) actif entre la chambre intérieure de boîtier (6) et la périphérie extérieure de boîtier, et dans lequel une lame d'air (14) entre la périphérie extérieure de boîtier et la périphérie intérieure du logement de boîtier (7) est disposée dans la région partielle de la zone annulaire (10) disposée entre la bride annulaire (8) et au moins un joint annulaire (11), **caractérisé en ce que** la chambre intérieure de boîtier (6) du boîtier d'insertion (4) est à volume variable et communique avec l'air ambiant, afin de causer un équilibre de pression dans la chambre intérieure de boîtier à volume variable (6) du boîtier d'insertion (4), **en ce que** la première partie de conduite (2) présentant le logement de boîtier (7) comporte au moins une fente d'aération (13) ouverte vers le bord périphérique frontal (9) ainsi que vers la périphérie intérieure et vers la périphérie extérieure de la première partie de conduite (2) et **en ce que** la lame d'air (14) relie ledit au moins un canal d'aération (12) à ladite au moins une fente d'aération (13).

2. Raccord sanitaire selon la revendication 1, **caractérisé en ce que** la zone annulaire (10) est rendue étanche radialement au moyen dudit au moins un joint annulaire (11) qui est disposé à distance de la bride annulaire (8).

3. Raccord sanitaire selon la revendication 1 ou 2, **caractérisé en ce que** ledit au moins un canal d'aération (12) actif entre la chambre intérieure de boîtier (6) et la périphérie extérieure de boîtier est prévu dans la région partielle de la zone annulaire (10) disposée entre la bride annulaire (8) et ledit au moins un joint annulaire (11).

4. Raccord sanitaire selon l'une quelconque des revendications 1 à 3, **caractérisé en ce que** ledit au moins un joint annulaire (11) est maintenu dans une rainure de maintien (15) sur la périphérie extérieure de boîtier du boîtier d'insertion (4).

5. Raccord sanitaire selon l'une quelconque des revendications 1 à 4, **caractérisé en ce que** la seconde partie de conduite est étanche axialement par rapport à la bride annulaire (8).

6. Raccord sanitaire selon la revendication 5, **caractérisé en ce qu'**il est prévu un joint d'étanchéité, et en particulier un joint torique (16), entre la bride annulaire (8) et le bord périphérique frontal voisin (9) de la seconde partie de conduite.

7. Raccord sanitaire selon l'une quelconque des revendications 1 à 6, **caractérisé en ce que** la partie de conduite amont et la partie de conduite aval sont assemblées l'une à l'autre au moyen d'un assemblage vissé ou d'un assemblage à baïonnette.

8. Raccord sanitaire selon la revendication 7, **caractérisé en ce qu'**il est prévu sur une première partie de conduite (2), en périphérie extérieure, un filet extérieur (17), qui coopère avec un filet intérieur (18) dans un écrou-raccord (3), écrou-raccord (3) qui est maintenu sur l'autre partie de conduite de façon rotative, mais inséparable axialement au moins en direction du filet extérieur (17).

9. Raccord sanitaire selon l'une quelconque des revendications 1 à 8, **caractérisé en ce que** la seconde partie de conduite est étanche axialement par rapport à la bride annulaire (8).

10. Raccord sanitaire selon la revendication 8 ou 9, **caractérisé en ce que** l'écrou-raccord (3) est maintenu de façon rotative sur la seconde partie de conduite.

11. Raccord sanitaire selon l'une quelconque des revendications 1 à 10, **caractérisé en ce que** la première partie de conduite (2) est la partie de conduite aval et la seconde partie de conduite est la partie de conduite amont.

12. Raccord sanitaire selon l'une quelconque des revendications 1 à 11, **caractérisé en ce que** la fente d'aération (13) se prolonge en une rainure longitudinale (19) sur le bord extérieur de la première partie de conduite (2), rainure longitudinale (19) qui traverse en direction axiale le filet extérieur (17).

13. Raccord sanitaire selon la revendication 12, **caractérisé en ce que** la rainure longitudinale (19) s'étend jusqu'au-dessus du bord périphérique frontal de l'écrou-raccord (3) situé à l'opposé de la seconde partie de conduite.

14. Raccord sanitaire selon la revendication 12 ou 13, **caractérisé en ce que** la rainure longitudinale (19) s'étend sur toute l'extension longitudinale du filet extérieur (17) et déborde de préférence au-delà du pas de filet (20) situé à l'opposé du bord périphérique frontal (9) de la première partie de conduite (2).

15. Raccord sanitaire selon l'une quelconque des revendications 1 à 14, **caractérisé en ce que** la lame d'air (14) est formée par une rainure annulaire (22), une entaille ou une fente annulaire à la périphérie extérieure de boîtier du boîtier d'insertion (4) et/ou dans la périphérie intérieure du logement de boîtier (7) de la première partie de conduite (2).
